# EUROPÄISCHE PATENTANMELDUNG

(11) **EP 0 257 642 A2**
(43) Veröffentlichungstag der Anmeldung: **02.03.1988**
(21) Anmeldenummer: 87112455.8
(22) Anmeldetag: 27.08.1987
(51) Int. Cl.: A47C 1/035

(54) **Ruhemöbel**

(30) Priorität: 29.08.1986 DE 8623176 U; 25.08.1987 DE 3728274
(71) Anmelder: Müller, Robert, D-7070 Schwäbisch Gmünd (DE)
(72) Erfinder: Müller, Robert, D-7070 Schwäbisch Gmünd (DE)

(57) **Zusammenfassung**

Ein Ruhemöbel zum Sitzen und Liegen mit einer kippbaren Rückenlehne, einer beweglichen Gesäßfläche und einer unter der Gesäßfläche vorschwenkbaren Fußauflagefläche. Die Rückenlehne, die Gesäßfläche und die Fußauflagefläche sind mittels Gelenken verbunden und weisen eine geschlossene Liegefläche auf. Die Liegefläche ist an einem prismenförmigen Standfuß an wenigstens zwei oberen Drehpunkten gehalten. An wenigstens einem unteren Drehpunkt ist auf einer Achse im prismenförmigen Standfuß ein Exzenter angeordnet, der zwei exzentrisch angeordnete Bohrungen zur drehbaren Aufnahme von Streben aufweist, wobei die wenigstens eine Strebe in einem Aufnahmeteil an der Rückenlehne schwenkbar befestigt ist und wobei die wenigstens eine andere Strebe in einem Aufnahmeteil an der Fußauflagefläche schwenkbar gehalten ist. Eine Auflagerolle unter der anderen Strebe ist zwischen dem Exzenter und der Fußauflagefläche angeordnet. Seitlich am prismenförmigen Standfuß ist je eine Armlehne angeordnet, wobei jede Armlehne eine Stütze zur Anordnung im Standfuß aufweist.

## Beschreibung

Die Erfindung betrifft ein Ruhemöbel zum Sitzen und Liegen mit einer kippbaren Rückenlehne, einer beweglichen Gesäßfläche und einer unter der Gesäßfläche vorschwenkbaren Fußauflagefläche.

Bisher bekannte Ruhemöbel dieser Art ermöglichen nur bedingt in eine physiologisch richtige Ruhestellung zu gelangen.

Veraltete Fernsehsesselstrukturen beinhalten als einzige Produkte die Möglichkeit von Sitzen zum Liegen durch Eigengewichtsverlagerung zu gelangen.

Bequemes Liegen oder Sitzen wird fälschlicherweise mit großvolumigen, weichgepolsterten Möbeln verbunden, in welche man sich hineinsinken läßt, sich aber mehr verspannt, als entspannt.

Bei einer physiologisch begründeten richtigen Körperposition est eine dünne Polsterschicht vollkommen zweckerfüllend. Wichtig ist lediglich, daß bestimmte Körperpartien partiell gestützt werden.

Es ist die Aufgabe der vorliegenden Erfindung, ein Ruhemöbel zu schaffen, bei dem eine durchgängige Auflagefläche für den ruhenden Körper erreicht wird und wobei durch eine Schräglage der Oberschenkel die Rückenmuskulatur entspannt wird und wobei durch ein Abknicken der Unterschenkel gegenüber den Oberschenkeln Bänder und Muskulatur entlastet werden und daß darüberhinaus der Blutrückfluß in den Körper unterstützt wird, sodaß eine gleichmäßige Blutzirkulation erreicht wird.

Diese aufgabe wird erfindungsgemäß dadurch gelöst, daß die Rückenlehne, die Gesäßfläche und die Fußauflagefläche mittels Gelenken verbunden sind und eine geschlossene Liegefläche aufweisen, die an einem prismenförmigen Standfuß an wenigstens zwei oberen Drehpunkten, die von einer Achse gebildet sind, gehalten ist und daß an wenigstens einem unteren Drehpunkt auf einer Achse im prismenförmigen Standfuß ein Exzenter angeordnet ist, der zwei exzentrisch angeordnete Bohrungen zur drehbaren Aufnahme von Streben aufweist, wobei die wenigstens eine Strebe in einem Aufnahmeteil an der Rückenlehne schwenkbar befestigt ist und wobei die wenigstens eine andere Strebe in einem Aufnahmeteil an der Fußauflagefläche schwenkbar gehalten ist und daß eine Auflagerolle unter der anderen Strebe zwischen dem Exzenter und der Fußauflagefläche angeordnet ist und daß seitlich am prismenförmigen Standfuß je eine Armlehne angeordnet ist, wobei jede Armlehne eine Stütze zur Anordnung im Standfuß aufweist.

Durch die gelenkige Verbindung von Rückenlehne, Gesäßfläche und Fußauflagefläche wird eine durchgängige Auflage- bzw. Liegefläche für den ruhenden Körper geschaffen. Über die erfindungsgemäßen Streben und die Drehpunkte kann die Liegefläche in die Stellung geschwenkt werden, die zur optimalen Muskelentspannung und Blutzirkulation notwendig ist. Die Armlehnen verhindern ein Herunterhängen der Arme oder ein Tieferhängen der Arme als des Körpers.

Die geschlossene Liegefläche ist über die oberen und unteren Drehpunkte im Standfuß über einen Exzenter und Streben zu einem einheitlichen geschlossenen System zusammengefügt. Dabei bilden die Drehpunkte im Standfuß sogenannte Fixpunkte. Die genau aufeinander abgestimmten weiteren Drehpunkte in den Streben, in den Aufnahmeteilen von Rückenlehne und Fußauflagefläche, sowie den Gelenken in der Liegefläche und die genau aufeinander abgestimmten Längen von Streben von Liegeflächeneinzelteilen bilden in Verbindung mit dem Exzenter ein Systemgetriebe, das nur eine zwangsgesteuerte, kinematische Bewegung um diese beiden Fixpunkte erlaubt.

Zur Optimierung der Erfindung hat man sich bei der Ermittlung aller Drehpunkte und Maße die Erkenntnis zu Nutze gemacht, wonach sich beim Schlafen der Körper selbst in eine leicht abgewinkelte Seitenlage bewegt, so daß sich die Muskulatur am besten entspannen kann.

Übertragen auf die Erfindung ergibt sich daraus die optimale Abwinkelung des Körpers in Rückenlage auf einer dur chgängien Auflagefläche.

Die Prismenform des Standfußes ist funktionsbedingt auf die Standfestigkeit des Ruhemöbels, gleichgültig, ob das Möbel im Sitzen oder Liegen benützt wird. Darüberhinaus kann hauptsächlich der obere Drehpunkt räumlich gut untergebracht werden. Da der obere und der untere Drehpunkt, also die Fixpunkte genau senkrecht mittig übereinander angeordnet sind, ergibt sich eine optimale Kräfteverteilung innerhalb der Standfläche.

Die Auflagerolle hat den Zweck, die Druckkräfte des ruhenden Körpers auf der Liege- bzw. Sitzfläche teilweise sicher aufzunehmen und optimal auf die Standfläche des Standfußes zu verteilen, sowie ein Kippen der Liegefläche bzw. Sitzfläche nach vorne zu verhindern.

Armlehnen unterstützen das Ruhen des Körpers. Leicht abgewinkelte, etwa in Brusthöhe gebrachte und abgestützte Arme entlasten zusätlich die Rückenmuskulatur, insbesondere di Muskulatur im Bereich des Nackens und weitere in diesem Bereich sitzende Muskelpartien. Durch Armlehnen wird somit die Auflage des ruhenden Körpers unterstützt. Der Blutrückfluß und die Blutzirkulation werden dadurch optimiert.

In erfinderischer Weiterbildung können die Armlehnen schwenkbar im Standfuß befestigt gehalten sein. Außerdem können die Armlehnen im Bereich um etwa 90 Grad in Richtung Rückenlehne schwenkbar sein und bei etwa 0 Grad und etwa 90 Grad einen Anschlag aufweisen.

Zurückgeschwenkte Armlehnen erleichtern das Hinsetzen. Anschläge verhindern das Abdrehen der Armlehnen. Von Vorteil ist die Befestigung der Armlehne im Standfuß. In Relation zur Stellung der Liegefläche bleiben die "aufgestellten" Armlehnen unbeweglich, also etwa immer in annähernd waagerechter Richtung, gleichgültig, ob der Körper sitzt, liegt, halbliegt oder halb sitzt.

In vorteilhafter Ausgestaltung kann die Gesäßfläche im Bereich der Gelenkverbindung zur Fußauflagefläche hin walzenförmig abgerundet sein. Dabei kann die Fußauflagefläche im Bereich der Gelenkverbindung zur Gesäßfläche hin die walzenförmige Abrundung der Gesäßfläche im Schwenkbereich teilweise und eng anliegend umschließen.

Dies hat den Vorteil, daß die Gesäßfläche völlig eben und ohne Zwischenraum fließend auf die Fußauflagefläche übergeht.

Durch die vorgeschlagene Erfindung wird ein Ruhemöbel geschaffen, bei dem eine durchgängige Auflagefläche für den ruhenden Körper erreicht wird. Die technische Ausführung und Anordnung der Streben ergeben eine abgewinkelte Form der durchgängigen Auflagefläche, so daß eine Schräglage der Oberschenkel fur Entspannung der Rückenmuskulatur erreicht wird. Gleichzeitig wird durch die Abwinkelung der Unterschenkel gegenüber der Oberschenkel eine Entlastung der Bänder und Muskulatur bewirkt. Durch die Hochlage der Beine wird der Blutrückfluß aus den Beinen in den Körper unterstützt und eine gute Blutzirkulation erreicht. Die abgestützten Arme auf den Armlehnen unterstützen die Entspannung und den Blutzrückfluß bzw. die Blutzirkulation. positiv.

Die Erfindung wird nachstehend anhand einer prinzipmäßigen Zeichnung an einem Ausführungspbeispiel näher erläutert.

Es zeigen:
Figur 1 Eine räumliche Darstellung eines erfindungsgemäßen Ruhemöbels in prinzipmäßiger Darstellung.
Figur 2 Eine Seitenansicht der Erfindung mit dem Funktionsmechanismus.
Figur 3 Eine seitliche Ansicht der Anordnung einer Armlehne im Detail.

Ein Ruhemöbel1besteht aus einer kippbaren Rückenhehne 2, einer beweglichen Gesäßfläche 3 und einer unter der Gesäßfläche vorschwenkbaren Fußauflagefläche 4. Die Rückenlehne 2, die Gesäßfläche 3 und die Fußauflagefläche 4 sind mittels Gelenken 5 untereinander verbunden und bilden so eine geschlossene Fläche. Vorgenannte Einzelteile sind an einem prismenförmigen Standfuß 6 befestigt. Dieser weist wenigstens zwei obere Drehpunkte 7 und wenigstens einen unteren Drehpunkt 8 auf. Diese Drehpunkte 7 und 8 sind von je einer Achse gebildet. An den oberen Drehpunkten 7 ist die geschlossene Liegefläche, die von der Rückenlehne 2 der Gesäßfläche 3 und der Fußauflagefläche 4 gebildet ist, befestigt.

Am prismenförmigen Fuß 6, senkrecht und in geringem Abstand unter den zwei oberen Drehpunkten 7 ist darunter je eine Bohrung 17 vorgesehen, in der eine Stütze 19 für je eine rechte und eine linke Armlehne 18 gesteckt ist. Die beiden Armlehnen 18 mit den beiden Stützen 19 sind in den Bohrungen 17 im Bereich um etwa 90 Grad in Richtung Rückenlehne 2 schwenkbar ausgeführt. Dabei ist bei einer Stellung von etwa 0 Grad und etwa 90 Grad ein Anschlag vorgesehen (Figure 3, gestrichelte Auführung).

An dem wenigstens einen unteren Drehpunkt 8 im prismenförmigen Standfuß 6 ist ein Exzenter 9 angeordnet. Dieser weist zwei exzentrische Bohrungen 10, 11 zur drehbaren Aufnahme von Streben 12, 13 auf. Dabei ist die eine Strebe 12 einerseits an einem Aufnahmeteil 15 an der Rückenlehne 2 und andererseits in der Bohrung 11 des Exzenters 9 drehbar befestigt. Die andere Strebe 13 ist in der Bohrung 10 auf der einem Seite befestigt, während die andere Seite am Aufnahmeteil 16 der Fußauflagefläche 4 schwenkbar befestigt ist.

Eine Lagerrole 14 ist unter der Strebe 13 drehbar angeordnet. Die Gesäßfläche 3 ist im Bereich der Gelenkverbindung 5 zur Fußauflagefläche 4 hin walzenförmig abgerundet ausgebildet. Die Fußauflagefläche 4 umschließt hier im Berührungsbereich die walzenförmige Abrundung der Gesäßfläche 3, so daß diese die Abrundung eng umschließt.

Das vorgeschlagene Ruhemöbel 1 funktioniert auf folgende Weise:

Nachdem man sich auf das Ruhemöbel 1 mit wenigstens einer vorübergehend zurückgeklappten Armlehne 18 gesetzt hat, wird mit dem Rücken die Rückenlehne 2 nach hinten gedrückt. Dadurch wird über die Streben 12 der Exzenter 9 so bewegt, daß die Streben 13 über das Aufnahmeteil 16 zunächst das Gesäßteil 3 leicht anhebt. Dadurch wird gleichzeitg erreicht, daß beim Weiterbewegen der Rückenlehne 2 nach hinten die Fußauflagefläche 4 ausschwenken kann. Der Ausschwenkvorgang beginnt in dem Moment, wo die Bohrung 10 des Exzenters 9 den tiefsten Drehpunkt überwunden hat. Beim Zurückbewegen des Ruhemöbels 1 in seine Ausgangsposition wird die Fußauflagefläche 4 mit dem Unterschenkel leicht nach unten gedrückt.

Die Auflagerolle 14 hat die Funktion, über die Strebe 13 ein nach vorne Kippen der Fläche 2,3,4 zu verhindern.

### FIGURENZEICHEN

1 = Ruhemöbel
2 = Rückenlehne
3 = Gesäßfläche
4 = Fußauflagefläche
5 = Gelenk
6 = Standfuß
7 = oberer Drehpunkt
8 = unterer Drehpunkt
9 = Exzenter
10 = eine exzentrische Bohrung
11 = eine andere exzentrische Bohrung
12 = eine Strebe
13 = andere Strebe
14 = Auflagerolle
15 = Aufnahmeteil
16 = Aufnahmeteil
17 = Bohrung
18 = Armlehne
19 = Stütze

## Patentansprüche

1.) Ruhemöbel zum Sitzen und Liegen mit einer kippbaren Rückenlehne, einer beweglichen Gesäßfläche und einer unter der Gesäßfläche vorschwenkbaren Fußauflagefläche,
**dadurch gekennzeichnet,** daß die Rückenlehne (2) die Gesäßfläche (3) und die Fußauflagefläche (4) mittels Gelenken (5) verbunden sind und eine geschlossene Liegefläche aufweisen, die an einem prismenförmigen Standfuß (6) an wenigstens zwei oberen Drehpunktten (7), die von einer Achse gebildet sind, gehalten ist und daß an wenigstens einem unteren Drehpunkt (8) auf einer Achse im prismenförmigen Standfuß (6) ein Exzenter (9) angeordnet ist, der zwei exzentrisch angeordnete Bohrungen (10,11) zur drehbaren Aufnahme von Streben (12,13) aufweist, wobei die wenigstens eine Strebe (12) in einem A ufnahmeteil (15) an der Rückenlehne (2) schwenkbar befestigt ist und wobei die wenigstens eine andere Strebe (13) in einem Aufnahmeteil (16) an der Fußauflagefläche (4) schwenkbar gehalten ist und daß eine Auflagerolle (14) unter der anderen Strebe (13) zwischen dem Exzenter (9) und der Fußauflagefläche (4) angeordnet ist und daß seitlich am prismenförmigen Standfuß (6) je eine Armlehne (18) angeordnet ist, wobei jede Armlehne (18) eine Stütze (9) zur Anordnung im Standfuß (6) aufweist.

2.) Ruhemöbel nach Anspruch 1,
**dadurch gekennzeichnet,** daß die Gesäßfläche (3) im Bereich der Gelenkverbindung (5) zur Fußauflagefläche (4) hin walzenförmig abgerundet ausgebildet ist.

3.) Ruhemöbel nach Anspruch 1 oder 2,
**dadurch gekennzeichnet,** daß die Fußauflagefläche (4) im Bereich der Gelenkverbindung (5) zur Gesäßfläche (3) hin die walzenförmige Abrundung der Gesäßfläche im Schwenkbereich teilweise und eng anliegend umschließt.

4.) Ruhemöbel nach Anspruch 1,
**dadurch gekennzeichnet,** daß die Armlehnen (18) schwenkbar im Standfuß (6) befestigt gehalten sind.

5.) Ruhemöbel nach Anspruch 1 oder 4,
**dadurch gekennzeichnet,** daß die Armlehnen (18) im Bereich von etwa 90 Grad in Richtung Rückenlehne (2) schwenkbar sind und bei etwa 0 Grad und etwa 90 Grad einen Anschlag aufweisen.
